# EUROPÄISCHE PATENTSCHRIFT

(11) **EP 0 256 107 B1**
(45) Veröffentlichungstag und Bekanntmachung des Hinweises auf die Patenterteilung: **02.05.1990**
(21) Anmeldenummer: 87901442.1
(22) Anmeldetag: 14.02.1987
(51) Int. Cl.: A63C 9/081

(54) **SICHERHEITSSKIBINDUNG**
SAFETY SKI BINDING
FIXATION DE SECURITE POUR SKI

(30) Priorität: 17.02.1986 AT 408/86
(43) Veröffentlichungstag der Anmeldung: 24.02.1988
(73) Patentinhaber: TMC CORPORATION, CH-6340 Baar/Zug (CH)
(72) Erfinder: SVOBODA, Josef, A-2320 Schwechat (AT); PAVLOVEC, Radko, A-1040 Wien (AT)
(74) Vertreter: Szász, Tibor, Dipl.-Ing.
(86) Internationale Anmeldenummer: EP8700082
(87) Internationale Veröffentlichungsnummer: WO8704941

(56) Entgegenhaltungen:
- DE-A- 3 414 521
- FR-A- 2 399 260
- FR-A- 2 473 328
- FR-A- 2 482 864
- FR-A- 2 556 604

## Beschreibung

Die Erfindung bezieht sich auf eine Sicherheits- skibindung, insbesondere einen Fersenhalter, gemäß dem Oberbegriff des Anspruches 1.

Ein derartiger Fersenhalter ist in der AT-A2-296.111 beschrieben. Bei diesem Fersenhalter ist auf dem Drehzapfen ein Backenkörper drehbar gelagert, an dem außermittig eine Stützplatte und ein Sohlenhalter angelenkt sind. Diese Ausbildung trägt den geometrischen Erfordernissen einer Skibindung insoferne nicht ganz Rechnung, als sich die Drehachse für den auf der Stützplatte aufgesetzten Skischuh nicht in der Verlängerung der Schienbeinachse befindet. Dadurch kann aber das maximal zulässige Drehmoment des Schienbeins nicht genau eingestellt werden.

Die Erfindung stellt sich die Aufgabe, die Nachteile der bekannten Ausführung zu beseitigen und eine Sicherheits-Skibindung zu schaffen, bei der sich die Drehachse für den Skischuh etwa in der verlängerten. Schienbeinachse befindet und die einfach in ihrem Aufbau ist.

Ausgehend von einer Skibindung gemäß dem Oberbegriff des Anspruches 1 wird diese Aufgabe durch die Merkmale des kennzeichnenden Teiles dieses Anspruches gelöst. Dadurch, daß die Stützplatte und nicht der Backenkörper am Drehzapfen der Grundplatte schwenkbar gelagert ist, ist eine einstellbare Belastung des Schienbeines gewährleistet. Anderseits läßt sich durch die Rolle und die Steuerkurve der Verlauf der Rückführkraft für die Stützplatte genauer den jeweiligen Erfordernissen anpassen, als dies bei einer in einer quer verlaufenden Ausnehmung der Stützplatte angeordneten Druckfeder der Fall ist-(s.AT-A2-296.111, Fig. 5).

Aus der DE-A1-34 45 760 ist zwar das Vorhandensein eines Drehzapfens auf der Grundplatte zwischen dem Vorderbacken und dem Fersenhalter, auf dem eine als durchgehende Sohlenplatte ausgebildete Stützplatte schwenkbar gelagert ist, bekannt. Dabei ist jedoch diese Sohlenplatte zweiteilig ausgebildet, wobei der erste Teil am Drehzapfen gelagert ist und sich die beiden Teile der Sohlenplatte gemeinsam um diesen verschwenken lassen. Der zweite Teil ist relativ zum ersten Teil rahmenartig ausgebildet und ist um eine im ersten Teil gelagerte Querachse zusätzlich hochschwenkbar. Diese Ausgestaltung der als Sohlenplatte ausgebildeten Stützplatte ist somit kosten- und arbeitsaufwendig.

Aus der DE-A1-23 40 420, die einen gattungsfremden Fersenhalter offenbart, ist die Steuervorrichtung, welche die Stützplatte in ihre Mittellage drängt, in Verbindung mit einer in Skilängsrichtung angeordneten Feder, sowie einer Rolle, die mit einer Steuerkurve zusammenwirkt, bekannt. Dieser Fersenhalter weist jedoch keine Stützplatte auf, auf welcher sich der Skischuh mit seiner Sohle, zumindest im Absatzbereich, abstützen würde. Vielmehr ist bei dieser bekannten Ausführung die gesonderte Platte zur Lagerung des um eine Hochachse verschwenkbaren Fersenhalters vorgesehen; der Absatz des Skischuhs liegt in allen dargestellten Ausführungsformen dieser Druckschrift auf einem skifesten Bauteil auf. Die Steuervorrichtung bestimmt somit lediglich das Verschwenkvermögen des Fersenhalters in der horizontalen Ebene, wobei sich der Skischuhabsatz am skifesten Bauteil reibt. Eine Maßnahme, die Drehachse für den Skischuh etwa in der verlängerten Schienbeinachse anzuordnen, kann dieser Druckschrift nicht entnommen werden.

Aus der DE-A1-28 51 634 ist wiederum bekannt, die Rolle des Steuermechanismus an einer, parallel zu der als Sohlenplatte ausgebildeten Stützplatte anzuordnen. Jedoch verläuft die Achse dieser Rolle quer zur Skilängsachse, wobei die Rolle mit einer freiliegenden, V-förmig gestalteten Steuerkurve zusammenwirkt. Hiedurch ergeben sich durch Schnee, Eis od.dgl. leicht Verunreinigungen, die ein exaktes Steuern verhindern.

Durch das letzte, für sich neue Teilmerkmal des Anspruches 1 wird der Effekt erzielt, daß bei einem seitlichen Verschwenken der Stützplatte zwischen Bauteilen, die einerseits der Stützplatte und andererseits dem Lagerbock zugeordnet sind, in Skilängsrichtung eine Relativbewegung stattfindet. Auf diese Weise wird durch ein rein seitliches Verschwenken der Stützplatte der Fersenhalter geöffnet. Diese Maßnahme läßt sich bei verschiedenen Ausführungsformen realisieren, wie dies den später folgenden Ansprüchen entnommen werden kann.

Durch die Maßnahme des Anspruches 2 wird die Lage des Absatzes des Skischuhes auf der Stützplatte in besonders günstiger Weise festgelegt, sowie eine definierte Lage des Skischuhs auf der Stützplatte während des gesamten Horizontal-Auslösevorganges gewährleistet. Es besteht jedoch auch die Möglichkeit, den an der Stützplatte angeordneten Anschlag in eine Nut im vorderen Bereich der Sohle des Skischuhs eingreifen zu lassen, wie dies im Anspruch 3 angegeben ist. Dabei scheinen die aus der DE-A1-34 45 760 bekannten Merkmale im klassifizierenden Teil dieses Anspruches auf. Durch diese Konstruktion wird die Funktion des Vorderbackens mit jener des Anschlages vereinigt.

Für die konkrete Ausgestaltung der Steuerung des Fersenhalters bieten sich verschiedene Lösungen an. Gemäß den Ansprüchen 4, 5 und 7 gelangt ein Fersenhalter mit einer Federgabel zur Verwendung, welcher Fersenhalter beispielsweise im "Tech 60", Techn.Handbuch der Fa.Ty- rolia 1979, geoffenbart ist.

Die Erfindung bezieht sich somit auch auf die Ausgestaltung einer Sicherheitsskibindung mit einer an der Skioberseite befestigten, einen vertikalen Drehzapfen tragenden Grundplatte, an dem eine Sohlenplatte schwenkbar gelagert ist, die von einer Feder in ihre Mittellage gedrängt wird, die an ihrem vorderen Ende entweder einen Schalenbacken zur Aufnahme der Vorderseite eines Schuhsträgt oder mit einem Anschlag in die Schuhsohle eingreift, und die an ihrem hinteren Ende einen Fersenhalter der genannten Art trägt.

Eine Bindung mit einer Sohlenplatte, die an ihrem vorderen Endbereich einen nicht auslösenden Vorderbacken trägt, ist beispielsweise in der ATPS 330.632 beschrieben. Bei dieser Bindung ist für die Verrastung des Fersenhalters und der Sohlenplatte eine Steuer- bzw. Verriegelungsvorrichtung vorgesehen, die sich an einer Verlängerung der Sohlenplatte befindet. Da eine Auslösung sowohl bei einem Vorwärtssturz als auch bei einem Drehsturz des Skifahrers durch den Fersenhalter alleine erfolgt, muß die Sohlenplatte sowohl um eine Hochachse verschwenkbar als auch um eine Querachse kippbar sein. Die Kippbewegung bringt jedoch Schwierigkeiten bezüglich der Lagerung der Sohlenplatte auf der Hochachse mit sich.

Ein weiterer Nachteil ist darin gelegen, daß zufolge der besonderen Ausgestaltung der Steuer- bzw. Verriegelungsvorrichtung einer genauen Abstimmung auf horizontale und vertikale Auslösungen enge Grenzen gesetzt sind. Zudem ist der Aufbau der gesamten Bindung konstruktionsbedingt etwas überdimensioniert (hohes Gewicht).

Die Erfindung stellt sich die Aufgabe, auch diese Nachteile zu beseitigen und bei einer Bindung dieser Art ebenfalls einen kompakten Aufbau zu ermöglichen.

Diese Aufgabe wird vor allem durch die Merkmale des Anspruches 4 gelöst. Dadurch, daß das Steuerelement an der Federgabel befestigt ist, kann vom Konstrukteur der gesteuerte Auslösevorgang in besonders einfacher Weise bestimmt werden. Weiters erfordert diese Ausgestaltung zum Auslösevorgang der Bindung eine sehr kleine Reibungsarbeit.

Bei der im Anspruch 5 gekennzeichneten Lösung, bei welcher ein mit einer Stützplatte versehener Vorderbacken mit dem genannten Fersenhalter die Skibindung bildet, werden die gleichen konstruktiven Vorteile erzielt, wie bei der Ausgestaltung nach Anspruch 4.

Für die Bestimmung der Steuerung des Auslösevorganges können für beide Ausführungsformen nach den Ansprüchen 4 und 5 zusätzlich die Merkmale des Anspruches 6 Verwendung finden.

Bei der Variante gemäß Anspruch 7 wird durch die schwenkbare Anordnung des Steuerelementes an der Federgabel dessen Ausgestaltung vereinfacht, weiters für die Rückführfeder für den Lagerbock anstelle einer Druckfeder eine Zugfeder verwendet. Diese letzte ermöglicht es, die Längenabmessung des Fersenhalters herabzusetzen. Die Ansprüche 9 und 10 stellen vorteilhafte Weiterbildungen dieser Ausführungsform unter Schutz. Dabei wird durch die Merkmale des Anspruches 10 die Freigabe des Skischuhes bei einem Vorwärtssturz noch erleichtert.

In der Zeichnung sind beispielsweise Ausführungsformen des Erfindungsgegenstandes dargestellt. Fig. 1 zeigt den prinzipiellen Aufbau einer erfindungsgemäßen Skibindung und Fig. 2 eine Variante dazu, jeweils im Aufriß. In Fig. 3 ist eine teilweise geschnittene Seitenansicht einer ersten konkreten Ausführungsform eines erfindungsgemäß gesteuerten Fersenhalters in der Fahrtstellung, in Fig. 4 ein Schnitt nach der Linie IV-IV in Fig. 3, unter Weglassung der Einzelheiten des Federgehäuses, dargestellt. In den Fig. 5 bis 7 ist eine andere Ausführungsform einer Skibindung in Seitenansicht bzw. in teilweise geschnittener Draufsicht (beide Ansichten in der Fahrtstellung), sowie in teilweiser geschnittener Draufsicht bei einem Drehsturz des Skiläufers wiedergegeben. Fig. 5a zeigt eine Variante zur Ausführungsform nach Fig. 5. In Fig. 8 ist der erfindungsgemäße Fersenhalter mit einer durchgehenden Sohlenplatte als Stützplatte ausgestattet. In den Fig. 9 und 10 ist ein weiteres Ausführungsbeispiel in teilweise geschnittener Seitenansicht wiedergegeben.

Der besseren Übersicht halber wurden für die einzelnen Ausführungsformen, mit Ausnahme der Fig. 2 und 5a, für gleiche Bauteile die gleichen Bezugsziffern, jedoch in einer steigenden Hunderterordnung verwendet. In den Fig. 2 und 5a wurden zur Unterscheidung von der Ausführungsform nach Fig. 1 bzw. 5 Bezugsziffern mit einem Strich (') verwendet.

In Fig. 1 ist mit 1 ein Ski, mit 5 ein Vorderbacken und mit 2 ein Fersenhalter in seiner Gesamtheit bezeichnet. Letzterer ist mittels einer Grundplatte 3, welche mit einem vertikalen Drehzapfen 4 versehen ist, an der Skioberseite la befestigt und ist mit einem Sohlenhalter 6 und mit einem Trittsporn 7 ausgestattet. Auf dem Drehzapfen 4 ist eine Stützplatte 8 schwenkbar gelagert, auf der der Fersenhalter 2 in deren Längsrichtung verschiebbar geführt gelagert ist. Das Ende der Stützplatte 8 wird von einem Niederhalter 9 gegen Abheben von der Oberseite la des Ski 1 gesichert. Am vorderen Ende der Stützplatte 8 befindet sich ein Anschlag 8a für den Absatz 10a des Skischuhs 10, wobei der Vorderbacken 5 die Skischuhsohle niederhält. Das vordere Ende der Sohle des Skischuhs 10 liegt auf einer in bekannter Weise aus reibungsarmen Material gefertigten oder zumindest auf ihrer Oberseite ein solches Material oder Materialbeschichtung aufweisenden, als Gleitplatte ausgebildeten Unterlagsplatte 11 auf. Die Stützplatte 8 wird von einer in Fig. 1 nicht sichtbaren Feder in ihrer Mittellage gehalten.

Die Ausführung gemäß Fig. 2 unterscheidet sich von der in Fig. 1 dargestellten dadurch, daß die Stützplatte zur Skispitze hin verlängert ist und eine Art Sohlenplatte 8' bildet, wobei der Anschlag 8'a in eine Nut 10'c der Sohle 10'b des Schuhs 10' eingreift. Auf der Oberseite des Ski 1' ist eine einen Niederhalter 9'a aufweisende Unterlagsplatte 11' aus reibungsarmem Material befestigt, in welchen Niederhalter 9'a ein am vorderen Ende und an der unteren Seite der Sohlenplatte 8' ausgebildeter, eine Führung aufweisender Fortsatz 8'd eingreift.

Die Funktion der gesamten Skibindung nach den Fig. 1 und 2 ist im Prinzip gleich, wobei die Freigabe des Skischuhs 10, 10' sowohl bei einem reinen Vorwärt- sals auch bei einem reinen Drehsturz und somit auch bei einem kombinierten Vorwärtsdrehsturz durch den Fersenhalter 2 eingeleitet wird. Bei einem Vorwärtssturz des Skifahrers öffnet sich der Fersenhalter 2 in bekannter Weise. Bei einem Drehsturz wird die Stützplatte 8 bzw. die Sohlenplatte 8' um den Drehzapfen 4 verschwenkt, wobei der Fersenhalter 2 relativ zur Stütz- bzw. Sohlenplatte 8, 8' in deren Längsrichtung verschoben und durch einen noch später zu beschreibenden Steuermechanismus ausgelöst wird.

Gemäß den Fig. 3 und 4 sind auf einem Ski 101 eine Grundplatte 103 und ein Niederhalter 109 befestigt. Die Grundplatte 103 trägt einen senkrecht zur Skioberseite verlaufenden Drehzapfen 104, auf dem eine Stützplatte 108 schwenkbar gelagert ist. Die Stützplatte 108 wird an ihrem hinterer, Ende durch den Niederhalter 109 gegen Abheben von der Oberseite der Grundplatte 103 gesichert. Weiters ist am Drehzapfen 104 eine Schenkelfeder 108e angeordnet, die die Stützplatte 108 in ihre Mittellage drängt. Die Stützplatte 108 trägt an ihrem vorderen Ende einen Anschlag 108a für den Absatz des Skischuhs 110, wobei die Skischuhspitze-ähnlich der Ausgestaltung nach Fig. 1-von einem, in dieser Figur nicht dargestellten, Vorderbacken niedergehalten wird. Ferner ist in der Stützplatte 108 ein Langloch 114 ausgespart, welches mittig zur Längsachse der Stützplatte 108 verläuft und zur Aufnahme einer noch näher zu beschreibenden Schubfeder 121 dient.

Der Fersenhalter 102 ist von bekannter Bauart. Er besitzt einen Lagerbock 116 mit einer Basis 116a sowie einen Sohlenhalter 106, der um eine Achse 106b im Lagerbock 116 schwenkbar gelagert und mittels eines Trittsporns 107 betätigbar ist. Auf dieser Achse 106b ist auch eine Federgabel 145 gelagert, die eine als Druckfeder ausgebildete Rastfeder 125 aufnimmt. Der Lagerbock 116 besitzt eine Vorderwand 116c, an welcher das Ende eines im Sohlenhalter 106 auf einer Achse 148a gelagerten Rasthebels 148 anliegt. Dieser Rasthebel 148 wird an seiner Rückseite von einem Druckstück 149 beaufschlagt, das in Schlitzen 145b der Federgabel 145 geführt und von der Rastfeder 125 beaufschlagt wird. Weiters ist der Fersenhalter 102 mit einem Auslösehebel 191 versehen, der um dieselbe Achse 148a wie der Rasthebel 148 verschwenkt werden kann. Die Vorspannung der Rastfeder 125 kann mittels einer Stellschraube 146 in bekannter und daher nicht weiter beschriebenen Weise verändert werden. Der Auslösehebel 191 ist mit der Federgabel 145 über einen Bolzen 191a, der einerseits in kreisbogenförmigen Langlöchern 116d der beiden Seitenwände des Lagerbockes 116 und andererseits in einem Langloch 145c der Federgabel 145 geführt ist, gelenkig verbunden. Dadurch kann der Skifahrer die Kraft der Rastfeder 125 überwindend aus der Bindung willkürlich aussteigen.

Der Lagerbock 116 ist mittels seiner Basis 116a an der Stützplatte 108 längsverschiebbar geführt, wobei die Basis 116a letztere an ihren beiden Seiten umschließt. Der Lagerbock 116 trägt weiters, vorzugsweise an seiner Basis 116a, einen nach unten ragenden Ansatz 120, der in das Langloch 114 eingreift und in bekannter Weise von der als Druckfeder ausgebildeten Schubfeder 121 belastet ist, welche den Lagerbock 116 gegen den Drehzapfen 104 hin zu schieben trachtet. Dadurch wird der Skischuh 110 dauernd an den Anschlag 108 gedrückt. An der Federgabel 145 ist ein Steuerelement 156 befestigt, im vorliegenden Ausführungsbeispiel einstückig mitder Federgabel 145 ausgebildet. Das Steuerelement 156 weist, wie Fig. 3 zeigt, eine Steuerkurve 156a mit einem konvexen Verlauf auf und wirkt mit einer Rolle 155 zusammen, die mittels ihrer in Skilängsrichtung verlaufenden Achse in Lagern 103b der Grundplatte 103 angordnet ist.

Bei einem Frontalsturz gleitet das in Fig. 4 linke Ende des Rasthebels 148 entlang der Vorderwand 116c des Lagerbockes 116, bis der Skischuh 110 freigegeben ist. Um einen Wiedereinstieg des Skiläufers mit dem Skischuh 110 zu ermöglichen, wird der Rasthebel 148 in der geöffneten Stellung des Fersenhalters 102 durch eine Rast festgehalten.

Findet ein Drehsturz des Skiläufers statt, so schwenkt die Stützplatte 108 um den Drehzapfen 104, wobei eine Relativbewegung zwischen der Rolle 155 und der Steuerkurve des Steuerelementes 156 stattfindet, da die Rolle 155 in der Grundplatte 103 in Querrichtung unverschiebbar gelagert ist. Zufolge dieser Relativbewegung zwischen Rolle 155 und Steuerelement 156 drückt letzteres die Federgabel 145 nach oben, so daß das Druckstück 149 aus der Nut, die an der Rückseite des auf der Achse 148a gelagerten Rasthebels 148 vorgesehen ist, herausgehoben wird. Dabei wird der Rasthebel 148 freigegeben und kann sich von der Vorderwand 116c des Lagerbockes 116 kraftlos abheben. Dadurch kann sich aber auch der Sohlenhalter 106 um seine Achse 106b in seine geöffnete Lage verschwenken, was eine Freigabe des Skischuhs 110 zur Folge hat. Anschließend wird die Stützplatte 108 mittels der Schenkelfeder 108e in ihre Ausgangslage zurückgeschwenkt.

Die in den Fig. 5 bis 7 dargestellte Ausführungsform einer Skibindung unterscheidet sich von den vorhergehenden vor allem dadurch, daß der Fersenhalter 202 auf einer Stützplatte 208 angeordnet ist, die eben ausgebildet ist und keinen Anschlag für den Absatz des Skischuhs 210 aufweist. Aus diesem Grund ist auf dem Ski 201 dem Fersenhalter 202 ein Vorderbacken 205 zugeordnet, der mit einer Stützplatte 251 für die Spitze des Skischuhs 210 ausgerüstet ist. Die Änderung der Lage der Stützplatte 251 erfolgt relativ zum Vorderbacken 205 um eine vertikale Achse 252. Weiters weist die Stützplatte 208 an ihren beiden Seiten und im Absatzbereich des Skischuhs 210 nach oben ragende Mitnehmer 212 auf, die dem Skischuh 210 auf die Stützplatte 208 gegen ein unerwünschtes seitliches Verschwenken einen sicheren Halt gewährleisten. Wie ein Vergleich der Fig. 6 und 7 zeigt, schwenkt bei einem Drehsturz die Stützplatte 251 mit der Sohle des Skischuhs 210 mit, so daß zwischen der Sohle derselben und der Stützplatte 251 keine Relativbewegung und somit auch keine Reibung auftritt. Der Fersenhalter 202 kann der bereits behandelten Ausführungsform entsprechend ausgebildet sein. Der Steuermechanismus für eine Horizontalauslösung entspricht jenem nach Fig. 3, so daß auf weitere Einzelheiten nicht näher eingegangen wird.

Die Fig. 6 zeigt die Lage der Bindungsteile in der Fahrtstellung und die Fig. 7 jene bei einem eingeleiteten horizontalen Auslösevorgang, wobei im Bereich des Fersenhalters nur die Stützplatte 208, die Grundplatte 203 auf dem Ski 201 sowie der Steuermechanismus dargestellt sind.

Die Fig. 5a veranschaulicht eine Variante zu Fig. 5, indem hier die dem Vorderbacken 205' zugehörige Stützplatte 251' die zur seitlichen Halterung des Skischuhs 210' erforderlichen Mitnehmer 212' trägt. Sinngemäß entfallen dann die in Fig. 5 an der Stützplatte 208 im Absatzbereich des Fersenhalters 202 vorgesehenen Mitnehmer 212. Da die Ausgestaltung und Wirkungsweise des der Fig. 5a zugehörigen Fersenhalters ansonsten jener nach Fig. 5 entspricht, erübrigt sich diesen darzustellen und zu beschreiben.

In Fig. 8 ist eine Bindung dargestellt, bei der die den Skischuh und den Fersenhalter 302 tragende Sohlenplatte 308 um den Drehzapfen 304 der Grundplatte 303 verschwenkbar ist und sowohl an ihrem vorderen wie auch an ihrem hinteren Ende durch Niederhalter 309a und 309b gegen Abheben von der Oberseite der Grundplatte 303 bzw. dem Ski 301 gesichert ist. Der Aufbau und die Wirkungsweise dieses Fersenhalters 302. entsprechen dem Wesen nach der Ausführung gemäß Fig. 3. Aus diesem Grund wird auf die vorangegangene Beschreibung in Verbindung mit der Stückliste beider Figuren hingewiesen.

In Fig. 9 und 10 ist eine weitere Ausführungsform eines Fersenhalters 402 auf einem Ski 401 dargestellt. Dieser besitzt eine Grundplatte 403, auf der ein Drehzapfen 404 befestigt ist. Auf letzterem ist eine Stützplatte 408 schwenkbar gelagert. An ihrem hinteren Ende trägt die Grundplatte 403 einen Flansch, der vom Ende der Stützplatte 408 untergriffen wird. An ihrem vorderen Ende ist an der Stützplatte 408 mittels einer Querachse 465a ein Winkelhebel 465 angelenkt, dessen nach oben weisender Hebelarm den Anschlag 408a für die Vorderseite des Absatzes des Skischuhs 410 bildet. Der Winkelhebel 465 kann mittels einer leichten Feder 465c zu seiner mittels eines Anschlags 465d begrenzten Öffnungsrichtung hin beaufschlagt sein. In Fig. 10 ist erkennbar, daß der Winkelhebel 465 in der Draufsicht etwa U-förmig ist. Die beiden horizontalen Schenkel des U-s umgreifen einen verjüngten Bereich der Stützplatte 408 und weisen Erhebungen 465b auf, die durch Verbessern der Abrollbewegung das Einsteigen mit dem Skischuh 410 erleichtern. Auf der Stützplatte 408 ist in deren Längsrichtung ein Lagerbock 416 in begrenztem Ausmaß verschiebbar gelagert. Der Lagerbock 416 trägt an seiner Basis 416a zur Abstützung des an der Achse 448a gelagerten Rasthebels 448 eine Vorderwand 416c, sowie einen nach unten ragenden Ansatz 466, in den eine Zugfeder 467 eingehängt ist, deren anderes Ende an einem Vorsprung 403c der Grundplatte 403 verankert ist. Durch die Zugfeder 467 wird der Fersenhalter 402 ständig gegen den Skischuh 410 gezogen.

Auch bei dieser Ausführung sind der Sohlenhalter 406 und die Federgabel 445 um die gemeinsame Achse 406b verschwenkbar gelagert. Dabei ist die Federgabel 445 mit nach unten gerichteten Ansätzen 445a versehen, auf denen ein Steuerelement 456 schwenkbar gelagert ist. In der Grundplatte 403 ist eine Rolle 455 gelagert, deren Achse radial zum Drehzapfen 404 verläuft und der das Steuerelement 456 zugeordnet ist.

Bei einem Drehsturz des Skiläufers wird zunächst die Stützplatte 408 gegen die Kraft der Zugfeder 467 um einen vorgegebenen Winkel aus ihrer Mittellage ausgelenkt. Dabei wird durch die in der Grundplatte 403 gelagerten Rolle 455 das an der Federgabel 445 angelenkte Steuerelement 456 so weit nach oben gedreht, bis das in der Längsrichtung der Federgabel 445 geführte Druckstück 449 aus der Nut, die an der Rückseite des Rasthebels 448 vorgesehen ist, herausgehoben ist. Danach kann sich der Sohlenhalter 406 um die Achse 406b in seine geöffnete Lage verschwenken. Die weitere Vorgangsweise entspricht der bereits beschriebenen.

Ohne den Rahmen der Erfindung zu verlassen, sind verschiedene Abänderungen der dargestellten Ausführungsbeispiele möglich. Beispielsweise könnte die bei horizontaler Auslösung das Öffnen des Fersenhalters bewirkende Steuerung gemäß den Fig. 3 bis 8 auch in Verbindung mit einer Ausgestaltung nach Fig. 9 Verwendung finden. Ebenso wäre auch denkbar, die Steuerung des Fersenhalters nach Fig. 9 beim Fersenhalter nach Fig. 3, 5 oder 8 zu verwenden.

Eine andere Möglichkeit besteht darin, die Lagerung des Absatzes des Skischuhs auf einem Winkelhebel gemäß Fig. 9 und 10 auch bei den Ausführungesformen nach den Fig. 1, 3, 5 oder 8 zu verwirklichen.

Bei allen Ausführungsformen ergibt sich der weitere Vorteil, daß dieses Bindungssystem den Skischuh auch bei einem Rückwärtsdrehsturz freigibt.

## Patentansprüche

1. Sicherheitsskibindung, insbesondere Fersenhalter (2, 102), mit einer an der Skioberseite zu befestigenden, einen vertikalen Drehzapfen (4, 104) tragenden Grundplatte (3, 103), wobei die Bindung, insbesondere der Fersenhalter (2, 102), mit einem gegen die Kraft einer eine lösbare Verrastung beaufschlagenden ersten Feder (125) hochschwenkbaren Sohlenhalter (6, 106) und mit einer Stützplatte (8, 108) ausgestattet ist, auf welcher letzteren ein in die Bindung eingesetzter Skischuh (10, 110) mit seiner Sohle, zumindest im Absatzbereich, in jeder Lage der Stützplatte (8, 108) aufliegt, wobei die Stützplatte (8, 108) von einer weiteren Feder (121) in ihre Mittellage gedrängt ist, dadurch gekennzeichnet, daß sich der Drehzapfen (4), in Skilängsrichtung betrachtet zwischen dem Vorderbacken (5) und dem Fersenhalter (2) der Skibindung befindet und die Stützplatte (8, 108) an diesem Drehzapfen (4, 104) schwenkbar gelagert ist, daß an einer im wesentlichen parallel zur Stützplatte (8, 108) verlaufenden Achse eine einer Steuerkurve (156a) zugeordnete Rolle (155) gelagert ist, welche Rolle (155) bei seitlichem Verschwenken der Stützplatte (108) durch Ablaufen an der Steuerkurve (156a) ein Öffnen des Fersenhalters (102) bewirkt, daß die Achse der Rolle (155) in der Grundplatte (103) gelagert ist und in Längsrichtung der Stützplatte (108) verläuft, und daß die Steuerkurve (156a) quer zur Skilängsrichtung verläuft und an einem Steuerelement (156) ausgebildet ist, welches an einem Bauteil der lösbaren Verrastung des Fersenhalters (2) vorgesehen ist.

2. Skibindung nach Anspruch 1, dadurch gekennzeichnet, daß die Stützplatte (8) an ihrem vorderen Ende einen quer zu ihrer Längsrichtung verlaufenden Anschlag (8a) trägt, an dem sich der Absatz (10a) des Skischuhs (10) mit seinem vorderen Ende abstützt, wobei sich der Anschlag (8a), in Längsrichtung der Stützplatte (8) betrachtet, vorzugsweise in einem konstanten Abstand vom Drehzapfen (4) befindet (Fig. 1).

3. Skibindung nach Anspruch 1, bei der die Stützplatte als eine Sohlenplatte (8') ausgebildet ist, die an ihrem vorderen Ende einen quer zu ihrer Längsrichtung verlaufenden Anschlag (8'a) trägt, der in eine quer zur vertikalen Längsmittelebene des Skischuhs (10') verlaufende Nut (10'c) in der Schuhsohle eingreift, dadurch gekennzeichnet, daß der Anschlag (8'a) nach oben und in Richtung zum Fersenhalter (2') hin weisend ausgerichtet ist, und daß der in die Skibindung eingesetzte Skischuh (10') sich mit der hinteren Begrenzungswand seiner Nut (10'c) am Anschlag (8'a) abstützt (Fig. 2).

4. Skibindung nach Anspruch 1 und 2 oder 1 und 3, bei der der Fersenhalter (102, 302) einen Lagerbock (116, 316) besitzt, in dem auf einer Achse (106b, 306b) der Sohlenhalter (106, 306) und eine die erste Feder (125, 325) aufnehmende Federgabel (145,345) gelagert sind, welche Feder (125,325) als Druckfeder ausgebildet ist, wobei im Sohlenhalter (106, 306) auf einer weiteren Achse (148a, 348a) ein Rasthebel (148, 348) gelagert ist, dessen Nase in der Fahrtstellung des Fersenhalters (102,302) an der Vorderwand (116c, 316c) des Lagerbockes (116, 316) lösbar verrastet ist und der über ein Druckstück (149, 349), das in der Fahrtstellung in eine Nut an der Rückseite des Rasthebels (148, 348) eingreift, von der Druckfeder (125, 325) beaufschlagt wird, wobei Nut und Druckstück (149, 349) die lösbare Verrastung für den Sohlenhalter (106, 306) bilden, dadurch gekennzeichnet, daß die Grundplatte (103, 303) mit einem Lager (103b, 303b) zur Aufnahme der Achse der Rolle (155, 355) versehen ist, der das an der Federgabel (145, 345) befestigtes Steuerelement (156, 356) zugeordnet ist (Fig. 3, 4 uB).

5. Skibindung nach Anspruch 1, bei welcher ein Vorderbacken (205, 205') und ein Fersenhalter (202) vorgesehen sind, wobei auch der Vorderbacken (205, 205') mit einer Stützplatte (251,251') versehen ist, welche relativ zum Vorderbacken (205, 205') um eine vertikale Achse (252, 252') schwenkbar ist, und der Fersenhalter (202) einen Lagerbock (216) besitzt, in dem auf einer Achse (206b) der Sohlenhalter (206) und eine die erste Feder (225) aufnehmende Federgabel (245) gelagert sind, welche Feder (225) als Druckfeder ausgebildet ist, wobei im Sohlenhalter (206) auf einer weiteren Achse (248a) ein Rasthebel (248) gelagert ist, dessen Nase in der Fahrtstellung des Fersenhalters (202) an der Vorderwand (216c) des Lagerbockes (216) lösbar verrastet ist und der über ein Druckstück (249), das in der Fahrtstellung in eine Nut an der Rückseite des Rasthebels (248) eingreift, von der Druckfeder (225) beaufschlagt wird, wobei Nut und Druckstück (249) die lösbare Verrastung für den Sohlenhalter (206) bilden, dadurch gekennzeichnet, daß die Grundplatte (203) mit einem Lager (203b) zur Aufnahme der Achse der Rolle (255) versehen ist, daß das Steuerelement (256) an der Federgabel (245) des Fersenhalters (202) befestigt, vorzugsweise mit dieser einstückig ausgebildet ist, und daß an beiden Seiten der Stützplatte (208 oder 251') nach . oben ragende Mitnehmer (212 oder 212') vorgesehen sind, die am Absatz- bzw. Sohlenbereich des Skischuhs (210 oder 210') anliegen und den Skischuh (210 oder 210') gegen ein ungewolltes seitliches Verschwenken an der Stützplatte (208 oder 251') sichern (Fig. 5 bzw. 5a).

6. Skibindung nach Anspruch 4 oder 5, dadurch gekennzeichnet, daß die der Rolle (155) zugewandte, als Steuerkurve (156a) ausgebildete untere Begrenzungswand des Steuerelementes (156), in der Ebene quer zur Längsachse der Stützplatte (108) betrachtet, konvex verläuft (Fig. 4).

7. Skibindung nach Anspruch 1, bei der der Fersenhalter (402) einen mit seiner Basis (416a) als Schlitten ausgebildeten Lagerbock (416) besitzt, in dem auf einer Achse (406b) ein Sohlenhalter (406) und eine Federgabel (445) gelagert sind, wobei im Sohlenhalter (406) auf einer weiteren Achse (448a) ein Rasthebel (448) gelagert ist, dessen Nase in der Fahrtstellung des Fersenhalters (402) an der Vorderwand (416c) des Lagerbockes (416) lösbar verrastet ist und der über ein Druckstück (449) von einer Druckfeder (425) beaufschlagt wird, die in der Federgabel (445) angeordnet ist, dadurch gekennzeichnet, daß das Steuerelement (456) an nach unten gerichteten Ansätzen (445a) der Federgabel (445) schwenkbar gelagert angeordnet ist, und daß der auf der Stützplatte (408) längsverschiebbar angeordnete Lagerbock (416) mittels einer Zugfeder (467), die einerends an einem nach unten ragenden Ansatz (466) des Lagerbockes (416) und anderends an einem Vorsprung (403c) der Grundplatte (403) angreift, in Richtung zum Skischuh (410) hin beaufschlagt ist (Fig. 9).

8. Skibindung nach Anspruch 1 oder 2, bei der der Fersenhalter (402) einen mit seiner Basis (416a) als Schlitten ausgebildeten Lagerbock (416) besitzt, in dem auf einer Achse (406b) ein Sohlenhalter (406) und eine Federgabel (445) gelagert sind, wobei im Sohlenhalter (406) auf einer weiteren Achse (448a) ein Rasthebel (448) gelagert ist, dessen Nase in der Fahrtstellung des Fersenhalters (402) an der Vorderwand (416c) des Lagerbockes (416) lösbarverrastet ist und der über ein Druckstück (449) von einer Druckfeder beaufschlagt wird, die in der Federgabel (445) angeordnet ist, dadurch gekennzeichnet, daß das Steuerelement (468) an nach unten gerichteten Ansätzen (445a) der Federgabel (445) schwenkbar gelagert angeordnet ist, und daß der Lagerbock (416) auf der Stützplatte (408) längsverschiebbar angeordnet ist und mittels der Kraft einer Zugfeder (467), die einerseits an einem nach unten ragenden Ansatz (466) des Lagerbockes (416) und anderseits an einem Vorsprung (403c) der Grundplatte (403) angreift, in Richtung zum Skischuh (410) hin beaufschlagt ist (Fig. 9).

9. Skibindung nach Anspruch 8, dadurch gekennzeichnet, daß die Grundplatte (303) an ihrem hinteren Ende einen Flansch trägt, der vom Ende der Stützplatte (308) untergriffen wird.

10. Skibindung nach Anspruch 2, 4 oder 8, dadurch gekennzeichnet, daß am vorderen Ende der Stützplatte (408) mittels einer Querachse (465a) ein Winkelhebel (465) angelenkt ist, dessen nach oben ragender Hebelarm den Anschlag (408a) für den Absatz des in die Skibindung eingesetzten Skischuhs (410) bildet und dessen in der Fahrtstellung horizontal verlaufender Hebelarm inder Draufsicht betrachtet, vorzugsweise U-förmig gestaltet ist, wobei auf der Oberseite der beiden Schenkel des U-s Erhebungen (465b) vorgesehen sind, auf denen der Skischuh (410) mit seinem Absatz aufliegt, und daß der Winkelhebel (465) zu seiner begrenzten Öffnungsrichtung hin gegebenenfalls von einer leichten Feder (465c) beaufschlagt ist (Fig. 9 und 10).

## Revendications

1. Fixation de sécurité pour ski, notamment talonnière (2, 102), présentant une plaque de base (3,103) destinée à être fixée à la face supérieure du ski et portant un tourillon vertical (4, 104), la fixation, en particulier la talonnière (2, 102), étant équipée d'un cale-semelle (6,106) pouvant pivoter vers le haut en s'opposant à la force d'un premier ressort (125) agissant sur un mécanisme d'encliquetage libérable, ainsi que d'une plaque d'appui (8,108) sur laquelle une chaussure de ski (10, 110), engagée dans la fixation, repose par sa semelle, au moins dans la zone de l'emboîtement, dans chaque position de cette plaque d'appui (8,108), ladite plaque d'appui (8,108) étant poussée à sa position centrale par un ressort supplémentaire (121), caractérisée parle fait que letourillon (4) se trouve, observé dans le sens longitudinal du ski, entre la mâchoire antérieure (5) et la talonniére 2 de la fixation du ski, et la plaque d'appui (8, 108) est montée pivotante sur ce tourillon (4, 104); par le fait qu'un galet (155), associé à une came de commande (156a), est monté sur un axe s'étendant pour l'essentiel parallélement à la plaque d'appui (8, 108), ledit galet (155) provoquant, lors d'un pivotement latéral de la plaque d'appui (108), une ouverture de la talonnière (102) par roulement sur la came de commande (156a); par le fait que l'axe du galet (155) est monté dans la plaque de base (103) ets'étend dans le sens longitudinal de la plaque d'appui (108); et par le fait que la came de commande (156a) s'étend transversalement par rapport au sens longitudinal du ski, et est ménagée sur un élément de commande (156) prévu sur une pièce constitutive du mécanisme d'encliquetage libérable de la talonnière (2).

2. Fixation de ski selon la revendication 1, caractérisée par le fait que la plaque d'appui (8) porte, à son extrémité antérieure, une butée (8a) qui s'étend transversalement par rapport à sa direction longitudinale et contre laquelle l'emboîtement (10a) de la chaussure de ski (10) prend appui par son extrémité antérieure, la butée (8a) se trouvant, de préférence, à une distance constante du tourillon (4) considérée dans le sens longitudinal de la plaque d'appui (8) (figure 1).

3. Fixation de ski selon la revendication 1, dans laquelle la plaque d'appui est réalisée sous la forme d'une plaque de semelle. (8') portant, à son extrémité antérieure, une butée (8'a) qui s'étend transversalement par rapport à sa direction longitudinale et s'engage dans une rainure (10'c) pratiquée dans la semelle de la chaussure, et s'étendant transversalement par rapport au plan médian longitudinal vertical de la chaussure de ski (10'), caractérisée par le fait que la butée (8'a) est orientée vers le haut, et en direction de la talonnière (2'); et par le fait que la chaussure de ski (10') engagée dans la fixation de ski prend appui, sur la butée (8'a), par la paroi postérieure de délimitation de sa rainure (10'c) (figure 2).

4. Fixation de ski selon les revendications 1 et 2 ou 1 et 3, dans laquelle la talonnière (102, 302) possède un sabot de montage (116, 316) dans lequel sont montés, sur un axe (106b, 306b), le cale-semelle (106, 306) et une fourche (145, 345) - logeant le premier ressort (125,325), lequel ressort (125,325) est réalisé sous la forme d'un ressort de pression, le cale-semelle (106, 306) assurant intérieurement le montage, sur un axe supplémentaire (148a, 348a) d'un levier encliquetable (148, 348) dont le mentonnet est encliqueté de manière libérable, dans la position de déplacement de la talonnière (102,302), sur la paroi antérieure (116c, 316c) du sabot de montage (116, 316), ledit levier étant soumis à l'action du ressort de pression (125, 325), par l'intermédiaire d'une pièce de pression (149, 349) qui s'engage, dans la position de déplacement, dans une rainure pratiquée à la face postérieure du levier encliquetable (148, 348), la rainure et la pièce de pression (149,349) formant le mécanisme d'encliquetage libérable du cale- semelle (106, 306), caractérisée par le fait que la plaque de base (103,303) est pourvue d'une portée (103b, 303b) destinée à recevoir l'axe du galet (155, 355) auquel est associé l'élément de commande (156, 356) fixé à la fourche (145, 345) du ressort (figures 3, 4 et 8).

5. Fixation de ski selon la revendication 1, dans laquelle sont prévues une mâchoire antérieure (205, 205') et une talonnière (202), ladite mâchoire antérieure (205, 205') étant munie elle aussi d'une plaque d'appui (251, 251') pouvant pivoter par rapport à cette mâchoire antérieure (205, 205'), autour d'un axe vertical (252, 252'), et la talonnière (202) possédant un sabot de montage (216) dans lequel sont montés, sur un axe (206b), le cale-semelle (206) et une fourche (245) logeant le premier ressort (225), lequel ressort (225) est réalisé sous la forme d'un ressort de pression, le cale-semelle (206) assurant intérieurement le montage, sur un axe supplémentaire (248a), d'un levier encliquetable (248) dont le mentonnet est encliqueté de manière libérable, dans la position de déplacement de la talonnière (202), sur la paroi antérieure (216c) du sabot de montage (216), ledit levier étant soumis à l'action du ressort de pression (225), par l'intermédiaire d'une pièce de pression (249) s'engageant, dans la position de déplacement, dans une rainure pratiquée à la face postérieure du levier encliquetable (248), la rainure et la pièce de pression (249) formant le mécanisme d'encliquetage libérable du cale- semelle (206), caractérisée par le fait que la plaque de base (203) est pourvue d'une portée (203b) destinée à recevoir l'axe du galet (255); par le fait que l'élément de commande (256) est fixé à la fourche (245) du ressort de la talonnière (202), avec laquelle il est préférentiellement ménagé d'un seul bloc; et par le fait que des organes d'entraînement (212 ou 212') en saillie vers le haut, prévus des deux côtés de la plaque d'appui (208 ou 251'), sont respectivement appliqués contre la zone de l'emboîtement ou de la semelle de la chaussure de ski (210 ou 210'), et empêchent un pivotement latéral involontaire de cette chaussure de ski (210 ou 210') sur la plaque d'appui (208 ou 251') (figure 5, respectivement 5a).

6. Fixation de ski selon la revendication 4 ou 5, caractérisée par le fait que la paroi inférieure de délimitation de l'élément de commande (156), tournée vers le galet (155) et réalisée sous la forme d'une came de commande (156a), présente une étendue convexe observée dans le plan transversal par rapport à l'axe longitudinal de la plaque d'appui (108) (figure 4).

7. Fixation de ski selon la revendication 1, dans laquelle la talonnière (402) possède un sabot de montage (416) réalisé, par sa base (416a), sous la forme d'un coulisseau, et dans lequel sont montés, sur un axe (406b), un calesemelle (406) et une fourche (445) de ressort, le calesemelle (406) assurant intérieurement le montage, sur un axe supplémentaire (448a), d'un levier encliquetable (448) dont le mentonnet est encliqueté de manière libérable, dans la position de déplacement de la talonniére (402), sur la paroi antérieure (416c) du sabot de montage (416), ledit levier étant soumis, par l'intermédiaire d'une pièce de pression (449), à l'action d'un ressort de pression (425) logé dans la fourche (445) de ressort, caractérisée par le fait que l'élément de commande (456) est monté pivotant sur des appendices (445a) de la fourche (445) du ressort, dirigés vers le bas; et par le fait que le sabot de montage (416) disposé à coulissement longitudinal sur la plaque d'appui (408) est sollicité, en direction de la chaussure de ski (410), au moyen d'un ressort de traction (467) en prise, par une extrémité, avec une protubérance (466) dépassant vers le bas sur ledit sabot de montage (416) et, par l'autre extrémité, avec une saillie (403c) de la plaque de base (403) (figure 9).

8. Fixation de ski selon la revendication 1 ou 2, dans laquelle la talonnière (402) possède un sabot de montage (416) réalisé, par sa base (416a), sous la forme d'un coulisseau, et dans lequel sont montés, sur un axe (406b), un cale-semelle (406) et une fourche (445) de ressort, le calesemelle (406) assurant intérieurement le montage, sur un axe supplémentaire (448a), d'un levier encliquetable (448) dont le mentonnet est encliqueté de manière libérable, dans la position de déplacement de la talonniére (402), sur la paroi antérieure (416c) du sabot de montage (416), ledit levier étant soumis, par l'intermédiaire d'une pièce de pression (449), à l'action d'un ressort de pression logé dans la fourche (445) de ressort, caractérisée par le fait que l'élément de commande (468) est monté pivotant sur des appendices (445a) de la fourche (445) du ressort, dirigés vers le bas; et par le fait que le sabot de montage (416) est disposé à coulissement longitudinal sur la plaque d'appui (408) et est sollicité, en direction de la chaussure de ski (410), par la force d'un ressort de traction (467) en prise, d'une part, avec une protubérance (466) dépassant vers le bas sur le sabot de montage (416) et, d'autre part, avec une saillie (403c) de la plaque de base (403) (figure 9).

9. Fixation de ski selon la revendication 8, caractérisée par le fait que la plaque de base (303), comporte à son extrémité postérieure, une aile emprisonnée par-dessous par l'extrémité de la plaque d'appui (308).

10. Fixation de ski selon la revendication 2,4 ou 8, caractérisée par le fait qu'un levier coudé (465) est articulé, au moyen d'un axe transversal (465a), sur l'extrémité antérieure de la plaque d'appui (408), levier dont le bras saillant vers le haut forme la butée (408a) pour l'emboîtement de la chaussure de ski (410) engagée dans la fixation de ski, et dont le bras s'étendant horizontalement dans la position de déplacement est configuré, observé en plan, de préférence sous la forme d'un U, des lobes (465b), sur lesquels la chaussure de ski (410) est appliquée par son emboîtement, étant prévus à la face supérieure des deux branches du U; et par le fait que le levier coudé (465) est éventuellement soumis à l'action d'un ressort (465c) de faible puissance, dans la direction de son ouverture limitée (figures 9 et 10).

## Claims

1. A safety ski binding, particularly a heel clamp (2, 102) comprising a base plate (3, 103) adapted to be secured on the top surface of the ski and carrying a vertical pivot pin (4,104), said binding, particularly said heel clamp (2, 102), being provided with a sole clamp (6, 106) mounted for pivoting upwards against the force of a first spring (125) acting on a releasable detent mechanism, and with a bearing plate (8, 108) on which the sole of a ski boot (10, 110) inserted into the binding is supported, at least with its heel portion, in any position of said bearing plate (8, 108), said bearing plate (8, 108) being urged into its center position by a further spring (121), characterized in that said pivot pin (4) is located between the front jaws (5) and said heel clamp (2) of the ski binding as viewed in the longitudinal direction of the ski, said bearing plate (8, 108) being pivotally mounted on said pivot pin (4,104), in that a roller (155) associated to a control cam surface (156a) is mounted on an axis extending substantially parallel to said bearing plate (8,108), said roller causing said heel clamp (102) to open by travelling along said control cam surface (156a) in response to lateral pivoting of said bearing plate (108), in that the axis of said roller (155) is mounted in said base plate (103) and extends in the longitudinal direction of said bearing plate (108), and in that said control cam surface (156a) extends transversely of the longitudinal direction of the ski and is formed on a control element provided on a component of the releasable detent mechanism of said heel clamp (2).

2. A ski binding according to claim 1, characterized in that the front end of said bearing plate (8) carries an abutment stop (8a) extending transversely of its longitudinal direction for supporting thereon the front end of the heel portion (10a) of said ski boot (10), said abutment stop (8a) being preferably spaced from said pivot pin (4) by a constant distance as viewed in the longitudinal direction of said bearing plate (8) (fig. 1).

3. A ski binding according to claim 1, wherein said bearing plate is formed as a sole plate (8') carrying at its front end an abutment stop (8'a) extending transversely of its longitudinal direction for engagement with a groove (10'c) formed in the ski boot sole transversely of the longitudinal vertical center plane of said ski boot (10'), characterized in that said abutment stop (8'a) is directed upwards and in the direction towards said heel clamp (2'), and that the ski boot (10') inserted into the ski binding is supported on said abutment stop (8'a) with the rear boundary wall of its groove (10'c) (fig. 2).

4. A ski binding according to claims 1 and 2 or 1 and 3, wherein said heel clamp (102,302) includes a bearing block (116, 316) in which said sole clamp (106, 306) and a spring fork (145, 345) housing said first spring (125, 325) are mounted on a shaft (106b, 306b), said spring (125, 325) being formed as a compression spring, said sole clamp (106, 306) including a further shaft (148a, 348a) supporting a detent lever (148, 348) the detent nose of which is releasably engaged with the front wall (116c, 316c) of said bearing block (116,316) in the riding position of said heel clamp (102, 302), said detent lever (148, 348) being biased by said compression spring (125, 325) through a thrust member (149, 349) engaging a groove in the rear side of said detent lever (148, 348) in the riding position, said groove and said thrust member (149, 349) cooperating to form said releasable detent mechanism for said sole clamp (106, 306), characterized in that said base plate (103, 303) is provided with a bearing (103b, 303b) for mounting the axle of said roller (155, 355) associated to said control element (156, 356) secured to said spring fork (145, 345) (figs. 3, 4 and 8).

5. A ski binding according to claim 1 provided with a front jaw assembly (205, 205') and a heel clamp (202), said front jaw assembly (205, 205') being likewise provided with a bearing plate (251, 251') mounted for pivoting about a vertical axle pin (252, 252') relative to said front jaw assembly (205, 205'), said heel clamp (202) including a bearing block (216) in which said sole clamp (206) and a spring fork (245) housing said first spring (225) are mounted in a shaft (206b), said spring (225) being formed as a compression spring, said sole clamp (206) including a further shaft (248a) mounting a detent lever (248) the detent nose of which is releasably engaged with the front wall (216c) of said bearing block (216) in the riding position of said heel clamp (202), said detent lever (248) being biased by said compression spring (225) through a thrust member (249) received in a groove in the rear side of said detent lever (248) in the riding position, said groove and thrust member (249) cooperating to form said releasable detent mechanism for said sole clamp (206), characterized in that said base plate (203) is provided with a bearing (203b) for the axle of said roller (255), in that said control element (256) is secured to, and preferably formed integrally with, said spring fork (245) of said heel clamp (202), and in that said bearing plate (208 or 251') is provided on both sides thereof with upwards projecting abutments (212 or 212') engaging the heel or sole portion, respectively, of said ski boot (210 or 210') for securing said ski boot (210 or 210') against unintentional lateral pivoting on said bearing plate (208 or 251') (fig. 5 or 5a, respectively).

6. A ski binding according to claim 4 or 5, characterized in that the lower boundary wall of said control element (156) facing towards said roller (155) and formed as said control cam surface (156a) is of convex configuration as viewed in the plane extending transversely of the longitudinal axis of said bearing plate (108) (fig. 4).

7. A ski binding according to claim 1, wherein said heel clamp (402) includes a bearing block (416) having a base portion (416a) formed as a slide member, and in which a sole clamp (406) and a spring fork (445) are mounted on a shaft (406b), said sole clamp (406) including a further shaft (448a) mounting a detent lever (448) the detent nose of which is releasably engaged with the front wall (416c) of said bearing block (416) in the riding position of said heel clamp (402), said detent lever (448) being biased by a compression spring (425) disposed in said spring fork (445) through a thrust member (449), characterized in that said control element (456) is pivotally mounted on downwards directed projections (445a) of said spring fork (445), and in that said bearing block (416) is longitudinally displaceable on said bearing plate (408) and biased in the direction towards said ski boot (410) by a tension spring (467) anchored at one end on a downwards directed projection (466) of said bearing block (416), and at the other end, on a projection (403c) of said base plate (403) (fig. 9).

8. A ski binding according to claim 1 or 2, wherein said heel clamp (402) includes a bearing block (416) having a base portion (416a) formed as a slide member and in which a sole clamp (406) and a spring fork (445) are mounted on a shaft (406b), said sole clamp (406) including a further shaft (448a) mounting a detent lever (448) the detent nose of which is releasably engaged with the front wall (416c) of said bearing block (416) in the riding position of said heel clamp (402), said detent lever (448) being biased by a compression spring disposed in said spring fork (445) through a thrust member (449) characterized in that said control element (468) is pivotally mounted on downwards directed projections (445a) of said spring fork (445), and in that said bearing block (416) is longitudinally displaceable on said bearing plate (408) and biased in the direction towards said ski boot (410) by a tension spring (467) engaged on the one side with a downwards directed projection (466) of said bearing block (416), and on the other side, with a projection (403c) of said base plate (403) (fig. 9).

9. A ski binding according to claim 8, characterized in that said base plate (303) at its rear end carries a flange engaged from below by the end of said bearing plate (308).

10. A ski binding according to claim 2, 4 or 8, characterized in that a crank lever (465) is mounted on a transverse axis (465a) on the front end of said bearing plate (408), the upwards extending arm of said crank lever (465) acting as said abutment stop (408a) for the heel portion of the ski boot (410) inserted into the ski binding, the other arm of said crank lever (465) being horizontal in the riding position and preferably of U-shaped configuration when viewed from above, the upper sides of the two legs of the U-shaped arm being formed with raised portions (465b) on which the heel portion of said ski boot (410) is supported, and in that said crank lever (465) is optionally biased in its release direction by a weak spring (465c) (figs. 9 and 10).
